# EUROPÄISCHE PATENTSCHRIFT

(11) **EP 1 447 567 B1**
(45) Veröffentlichungstag und Bekanntmachung des Hinweises auf die Patenterteilung: **19.09.2007**
(21) Anmeldenummer: 04000831.0
(22) Anmeldetag: 16.01.2004
(51) Int. Cl.: F04D 19/04, F04D 29/58

(54) **Vakuumpumpanordnung**
Vacuum pump arrangement
Unité de pompage à vide

(30) Priorität: 07.02.2003 DE 10305038
(43) Veröffentlichungstag der Anmeldung: 18.08.2004
(73) Patentinhaber: Pfeiffer Vacuum GmbH, 35614 Asslar (DE)
(72) Erfinder: Watz, Robert, 35781 Weilburg (DE)

(56) Entgegenhaltungen:
- EP-A- 0 397 051
- EP-A- 0 767 307
- EP-A- 0 819 856
- EP-A- 1 231 383
- DE-A1- 19 724 323

## Beschreibung

Die Erfindung betrifft eine Vakuumpumpanordnung nach dem Oberbegriff des 1. Schutzanspruches.

Vakuumpumpen, bei denen die Erfindung besonders effektiv eingesetzt werden kann, sind rotierende Pumpen, insbesondere Reibungspumpen. Sie bestehen in der Regel aus einer Anzahl von Stufen, welche unterschiedlich gestaltet sein können und jeweils Rotor- und entsprechende Statorbauteile aufweisen. Diese pumpaktiven Bauteile werden von dem zu fördernden Gas durchsetzt. Um optimale Pumpeigenschaften, wie maximalen Gasdurchsatz und maximale Kompression, zu erreichen, müssen die rotierenden Teile mit hoher Geschwindigkeit umlaufen. Die zu diesem Zweck benötigte Antriebsenergie wird nur zum Teil in kinetische Energie verwandelt. Ein großer Teil davon wird als Verlustwärme freigesetzt. Weitere unerwünschte Wärmemengen werden frei durch die Lagerung (mechanische Verluste durch Reibung in Kugellagern oder elektrische Verluste in Magnetlagern) und durch Kompression und Reibung der Gase.

Zur Erzeugung von Ultrahochvakuum in einem am Ansaugflansch angeschlossenen Rezipienten ist es üblich, diesen auszuheizen. Dadurch wird das erwünschte Vakuum in deutlich kürzerer Zeit erreicht als ohne Heizen.

So werden durch den Betrieb der Pumpe und auch durch das Ausheizen des Rezipienten erhebliche Wärmemengen freigesetzt.

Die Menge der von einer Vakuumpumpe geförderten Gase ist unter anderem von der Temperatur im Schöpfraum abhängig. Die Gasmenge ist bei höherer Temperatur pro Volumeneinheit kleiner als bei niedrigerer Temperatur. Es ist also sinnvoll, Maßnahmen zu ergreifen, um die Temperatur im Schöpfraum zu reduzieren. Die Rotortemperatur wird durch die Wärmeableitung zum Pumpengehäuse beeinflusst. Bei einem kühlen Pumpengehäuse und somit einem größeren Temperaturunterschied zwischen Rotor und Gehäuse wird die am Rotor entstehende Wärme besser abgeführt. Dadurch kann die zu pumpende Gasmenge erhöht werden. Eine niedrigere Rotortemperatur wirkt sich zusätzlich positiv auf die Lebensdauer aus.

Dem Stand der Technik entsprechend, sind Vakuumpumpen üblicher Bauweise direkt mit dem Rezipienten verbunden. Es gibt Konstruktionen mit Kühleinrichtungen, welche im Pumpengehäuse integriert sind. Eine solche starre Lösung fixiert die erhöhten Herstellkosten auch für die Anwendungen, bei denen eine Kühlung an der entsprechenden Stelle nicht erforderlich ist.

Zum Stand der Technik gehört die DE 197 24 323 A1, die vorschlägt, ein eigenständiges Bauteil zwischen Vakuumpumpe und Rezipient anzuordnen. Das Kühlmittel fließt hier direkt in einem Kanal, der durch das Bauteilmaterial gebildet wird. Der Kanal kann daher durch unterschiedliche Materialien aufgebaut sein, wodurch es zu elektrochemischen Prozessen kommen kann.

Die EP-A-1 231 383 schlägt vor, zwischen Rezipent und Vakuumpumpe ein Bauteil mit schlechten Wärmeleiteigenschaften anzuordnen. Die vorgeschlagenen Konstruktionen sind aufwändig.

Die Dokumente EP-A-0 819 856, EP-A-0397 051 und EP-A-0 767 307 betreffen im wesentlichen Kühlfallen, die im Gasstrom zwischen Rezipient und Vakuumpumpe angeordnet werden.

Der Erfindung liegt die Aufgabe zu Grunde, eine Vakuumpumpe vorzustellen, bei der die während des Betriebs entstehende Wärme effektiv abgeführt werden kann. Die Konstruktion soll einfach und kostengünstig zu verwirklichen und variabel einsetzbar sein.

Die Aufgabe wird durch die kennzeichnenden Merkmale des 1. Schutzanspruches gelöst. Die Ansprüche 2 - 7 stellen weitere Ausgestaltungsformen der Erfindung dar.

Die erfindungsgemäße Anordnung ist eine einfache Konstruktion. Sie kann im Prinzip an jede Pumpe sowohl im Hochvakuumbereich als auch im Vorvakuum bereich angebracht werden. Im Bedarfsfalle können mehrere Bauteile zusammen montiert werden. Durch Variation der Temperatur der temperierten Flüssigkeit kann die Temperatur an unterschiedlichen Stellen der Pumpe je nach Erfordernis eingestellt und so die thermischen Verhältnisse optimal an den Einsatzbereich und den Betriebszustand angeglichen werden. Insbesondere besteht die Möglichkeit, zum Beispiel auf der Vorvakuumseite eine höhere Temperatur zu erzeugen, um Kondensationen an dieser Stelle zu verhindern.

An Hand der Figuren 1 und 2 soll die Erfindung am Beispiel einer Turbomolekularpumpe näher erläutert werden.
- Fig. 1: zeigt eine Turbomolekularpumpe mit der erfindungsgemäßen Anordnung
- Fig. 2: zeigt einen Ausschnitt aus Fig. 1
- Fig. 3: zeigt einen Ausschnitt aus Fig. 1 eines erläuternden Beispiels
- Fig. 4: zeigt einen Ausschnitt aus Fig. 1 eines erläuternden Beispiels
- Fig. 4a: zeigt einen Schnitt senkrecht zur Achse des Beispiels von Fig. 4

Die Pumpe ist mit dem Gehäuse 1, welches eine Ansaugöffnung 2 und eine Gasaustrittsöffnung 3 aufweist, versehen. Die Rotorwelle 4 ist in Lagern 5 und 6 fixiert und wird durch den Motor 7 angetrieben. Auf der Rotorwelle sind Rotorscheiben 10 befestigt. Diese sind mit einer pumpaktiven Struktur versehen und bewirken mit den Statorscheiben 12, die ebenfalls mit einer solchen pumpaktiven Struktur versehen sind, den Pumpeffekt.

Zwischen dem Flansch 13 auf der Ansaugseite 2 der Pumpe und dem Anschlussflansch 16 des Rezipienten 14 ist erfindungsgemäß ein eigenständiges Bauteil 18 angebracht, welches eine Temperiereinrichtung 20 aufweist. In einer ersten Ausführungsform (Fig. 2) ist das Bauteil am Umfang mit einer Nut 21 zur Aufnahme eines rohrförmigen Hohlkörpers 22 versehen. Durch diesen Hohlkörper fließt über einen Eingangsstutzen 23 und einen entsprechenden, hier nicht dargestellten Ausgangsstutzen die temperierte Flüssigkeit.

Als weitere Ausgestaltung der Erfindung können mehrere Bauteile 18 zwischen Pumpe und Rezipient angeordnet sein. Über eine Temperaturregeleinrichtung 35 an sich bekannter Art kann die Temperatur der durch das Bauteil 18 strömenden Flüssigkeit den Erfordernissen angepasst werden.

Die Erfindung ermöglicht eine bessere Wärmeableitung vom Pumpenflansch sowie die thermische Entkopplung vom Rezipienten. Die Temperaturregelung ist vom Pumpenkühlkreislauf unabhängig. Bestehende Systeme können leicht durch Zufügen von einem oder mehreren Bauteilen umgerüstet werden. Die erfindungsgemäße Anordnung erlaubt nicht nur zu kühlen, sondern darüber hinaus eine allgemeine Temperaturregelung im eingesetzten Bereich.

Bei einem erläuternden, nicht zur Erfindung gehörenden Beispiel, welches als Ausschnitt in Fig. 3 gezeigt ist, ist am Umfang des Bauteils 18 eine Nut 16 angebracht. Diese wird mit einer Hülse 27 und Abdichtungseinrichtungen 28 verschlossen. Somit kann in dieser Nut die temperierte Flüssigkeit über einen Eingangsstutzen 31 und einen nicht dargestellten Ausgangsstutzen fließen.

Ein weiteres erläuterndes Beispiel ist als Ausschnitt in Fig. 4 und zur besseren Erläuterung noch einmal in Fig. 4a in Draufsicht als Schnitt dargestellt. Hier ist das Bauteil 18 mit in tangentialer Richtung verlaufenden Bohrungen 32 zur Aufnahme der temperierten Flüssigkeit versehen.

## Patentansprüche

1. Vakuumpumpanordnung mit einem auf der Ansaugseite (2) angebrachten Flansch (13) zum Anschluss eines Rezipienten (14) mit Anschlussflansch (16), und einem zwischen dem Flansch (13) der Vakuumpumpe und dem Anschlussflansch (16) des Rezipienten (14) angebrachten, eigenständigen Bauteil (18), welches eine Temperiereinrichtung aufweist, **dadurch gekennzeichnet, dass** die Temperiereinrichtung (20) durch eine am Umfang des Bauteils (18) angebrachte Nut (21) gebildet wird, welche einen rohrförmigen Hohlkörper (22) aufnimmt.

2. Vakuumpumpe nach Anspruch 1, **dadurch gekennzeichnet, dass** die Temperiereinrichtung (20) von einer temperierten Flüssigkeit durchflossen wird.

3. Vakuumpumpe nach Anspruch 1 oder 2, **dadurch gekennzeichnet, dass** die Temperiereinrichtung (20) mit einer Temperaturregeleinrichtung (35) verbunden ist.

4. Vakuumpumpe nach einer der vorangehenden Ansprüche, **dadurch gekennzeichnet, dass** zwischen dem Flansch (13) der Vakuumpumpe und dem Anschlussflansch des Rezipienten (14) mehrere eigenständige Bauteile (18) mit Temperiereinrichtung (20) angebracht sind.

## Claims

1. Vacuum pump arrangement with a flange (13), which is located on the intake side (2), for connecting a container (14) with a connecting flange (16), and an independent component (18) which is located between the flange (13) of the vacuum pump and the connecting flange (16) of the container (14) and which comprises a temperature moderating device, **characterised in that** the temperature moderating device (20) is formed by a groove (21) which is located at the periphery of the component (18) and which accommodates a tubular hollow body (22).

2. Vacuum pump according to Claim 1, **characterised in that** a temperature-moderated fluid flows through the temperature moderating device (20).

3. Vacuum pump according to Claim 1 or 2, **characterised in that** the temperature moderating device (20) is connected to a temperature control device (35).

4. Vacuum pump according to any one of the preceding Claims, **characterised in that** a plurality of independent components (18) with a temperature moderating device (20) are located between the flange (13) of the vacuum pump and the connecting flange of the container (14).

## Revendications

1. Unité de pompage à vide comprenant, du côté aspiration (2), une bride (1.3) pour la connexion d'un récipient (14) muni d'une bride de raccordement (16), et comprenant, entre la bride (13) de la pompe à vide et la bride de raccordement (16) du récipient (14), un élément autonome (18) équipé d'un dispositif de mise en température (20), **caractérisée en ce que** ledit dispositif de mise en température (20) est constitué d'une gorge (21) ménagée dans la circonférence de l'élément (18) et dans laquelle est logé un tube (22).

2. Pompe à vide selon la revendication 1, **caractérisée en ce que** le dispositif de mise en température (20) est traversé par un liquide mis en température.

3. Pompe à vide selon la revendication 1 ou 2, **caractérisée en ce que** le dispositif de mise en température (20) est relié à un thermorégulateur (35).

4. Pompe à vide selon l'une quelconque des revendications précédentes, **caractérisée en ce qu'**il est agencé, entre la bride (13) de la pompe à vide et la bride de raccordement (16) du récipient (14), plusieurs éléments autonomes (18) équipés d'un dispositif de mise en température (20).
